# EUROPÄISCHE PATENTSCHRIFT

(11) **EP 0 226 834 B1**
(45) Veröffentlichungstag und Bekanntmachung des Hinweises auf die Patenterteilung: **25.03.1992**
(21) Anmeldenummer: 86116212.1
(22) Anmeldetag: 22.11.1986
(51) Int. Cl.: B65D 3/06, B65D 3/26

(54) **Tütenförmige Verpackung**
Cone-shaped package
Emballage en forme de cône

(30) Priorität: 21.12.1985 DE 3545733
(43) Veröffentlichungstag der Anmeldung: 01.07.1987
(73) Patentinhaber: 4P Verpackungen Ronsberg GmbH, D-87671 Ronsberg (DE)
(72) Erfinder: Reimann, Karl, Dr., I-00125 Rom (IT); Petroni, Marco, Dr., I-00124 Rom (IT)
(74) Vertreter: Hutzelmann, Gerhard

(56) Entgegenhaltungen:
- EP-A- 0 169 563
- BE-A- 563 149
- GB-A- 1 159 588
- US-A- 1 714 121
- US-A- 4 098 406

## Beschreibung

Tütenförmige Verpackungen werden sehr häufig für Eistüten verwendet, wobei zum Verzehr der Eiskrem und der diese umhüllenden Waffeltüte die Verpackung wenigstens teilweise entfernt werden muß. Da beim Aufreißen eine zumindest unschöne Aufreißkante entsteht, wird im allgemeinen die Verpackung vollständig entfernt. Das ist aber wiederum unvorteilhaft, weil die Waffeltüten oft undicht sind und damit die Eiskrem beim Flüssigwerden austreten kann. Darüber hinaus ist das vollständige Entfernen der Verpackung auch unhygienisch, da das zum Verzehr bestimmte Füllgut unmittelbar erfaßt wird. Bei Füllgütern, die beispielsweise einen Schokoladenüberzug haben, wäre das vollständige Entfernen der Verpackung äußerst ungünstig, da die Schokolade unter dem Einfluß der Handwärme schmilzt.

Der Erfindung liegt die Aufgabe zugrunde, eine tütenförmige Verpackung zu schaffen, bei der es möglich ist, einen oberen Teilabschnitt auf einfache Weise zu entfernen und einen funktionsfähigen unteren Abschnitt der Verpackung am Füllgut zu belassen.

Zur Lösung dieser Aufgabe wird erfindungsgemäße eine tütenförmige Verpackung vorgeschlagen, die aus einem flachliegenden Zuschnitt aus einem flexiblen Material gewickelt und entlang einer Längsnaht verschlossen ist, wobei der Zuschnitt die Form eines asymmetrischen Kreissegmentes aufweist, wodurch sich beim Wickeln zu einer kegelförmigen Tütenform eine wenigstens annähernd punktförmige Spitze ausbildet, und wobei das flexible Material wenigstens eine Lage enthält, die aus einer monoaxial orientierten Kunststoffolie besteht, deren Orientierungsrichtung etwa in Umfangsrichtung der Verpackung verläuft, und wobei der Material-Zuschnitt an dem bei Bildung der Längsnaht außenliegenden Abschnitt wenigstens eine Einreißkerbe aufweist.

Aufgrund der asymmetrischen Ausgestaltung des kreissegmentförmigen Zuschnittes wird beim Wickeln der Verpackung um einen kegelförmigen Dorn eine ausgeprägte Spitze gebildet, zu der die Verschluß-Längsnaht im unteren Abschnitt spiralförmig verläuft. Dadurch kann eine dichte Ausgestaltung auch im Bereich der Spitze erzielt werden. Durch die zusätzliche Anordnung einer monoaxial orientierten Kunststoffolie sowie einer Einreißkerbe wird darüber hinaus ein leichtes und sauberes Auftrennen der Verpackung erreicht.

Aus der nachveröffutlichten EP-A-016956 (Veröffentlichungstag 29.01.86) ist es zwar bei einer entlang von Faltlinien flachgelegten Verpackung bekannt, eine monoaxial orientierte Kunststoffolie vorzusehen. Diese Verpackung muß jedoch aufgrund ihrer Ausgestaltung zum Abdichten im unteren Bereich mit einer Quersiegelnaht versehen werden und eignet sich damit nicht für das Verpacken von spitzkegeligen Eistüten oder dergleichen.

Eine vorteilhafte Weiterbildung der Erfindung liegt darin, daß an dem bei Bildung der Längsnaht außenliegenden Abschnitt des Material-Zuschnittes ein vorstehender Lappen angeformt ist.

Dieser Lappen ist außerhalb des Klebebereiches der Längsnaht, wodurch er leicht erfaßbar und damit die Verpackung einfach aufreißbar ist.

Sehr vorteilhaft ist es auch, wenn erfindungsgemäß an dem der Spitze der Verpackung zugekehrten Ende des vorstehenden Lappens die Einreißkerbe vorgesehen ist.

Dadurch wird Aufreißkraft gezielt am einen Ende der vorgesehenen Aufreißlinie eingeleitet.

Erfindungsgemäß kann aber auch vorgesehen sein, daß sich der Lappen nur über einen begrenzten Abschnitt der Längsnaht erstreckt, und daß beiderseits des Lappens je eine Einreißkerbe vorgesehen ist.

Bei dieser Ausgestaltung ist das Öffnen besonders einfach, da die Aufreißkraft gleichzeitig über beide Einreißkerben eingeleitet und dann der zwischen beiden liegende Streifen völlig gleichmäßig herausgetrennt wird.

Eine vorteilhafte Ausgestaltung der Erfindung liegt darin, daß die Längsnaht in dem Bereich der Verpackung, der entfernt werden soll, eine verminderte Haftung aufweist.

Dadurch ist zum einen das Anreißen des zu entfernenden Abschnittes erleichtert, zum anderen wird aber eine ganz wesentliche Vereinfachung des endgültigen Abreißens dieses Abschnittes erzielt. Am Ende muß nämlich der zu entfernende Abschnitt unter der Längsnaht des verbleibenden, der Spitze der Verpackung zugekehrten Verpackungsteils herausgetrennt werden. Ohne eine Herabsetzung der Haftkraft der Längsnaht wäre das zwar auch möglich, es würde aber einen deutlich höheren Kraftaufwand erfordern. Darüber hinaus kann dann nach dem Entfernen des Streifens der oberhalb liegende Teil der Verpackung ebenfalls leicht entfernt werden.

Sehr vorteilhaft ist es auch, wenn gemäß der Erfindung am Ende wenigstens der der Spitze zugekehrten Aufreißlinie eine dreieckförmige Ausstanzung vorgesehen ist, und daß die Einreißkerbe an dieser Aufreißlinie ebenfalls dreieckförmig ausgebildet ist.

Ohne diese dreieckförmige Ausgestaltung würden beim Aufreißen an beiden Enden der Aufreißlinie Spitzen verbleiben, die unschön nach oben abstehen würden.

In der Zeichnung ist die Erfindung anhand von zwei Ausführungsbeispielen veranschaulicht. Dabei zeigen:
- Fig. 1: eine Ansicht einer tütenförmigen Verpackung,
- Fig. 2: einen flachliegenden Zuschnitt zum Herstellen einer Verpackung gemäß Fig. 1 und
- Fig. 3: einen weiteren flachliegenden Zuschnitt.

Mit 1 ist in Fig. 1 eine tütenförmige Verpackung bezeichnet, die aus dem in Fig. 2 flachliegend dargestellten Zuschnitt 2 gewickelt ist. Die Verpackung 1 ist entlang einer Längsnaht 3 verschlossen und besteht aus flexiblem Material, das wenigstens eine Lage einer monoaxial orientierten Kunststoffolie enthält.
Bei einer für Eiskrem vorgesehenen Verpackung wurde folgender Aufbau von außen nach innen gewählt:
Papier 70g/qm
Alufolie 12 Mikrometer
PPF 35 Mikrometer

Bei einem weiteren Ausführungsbeispiel wurde folgender Aufbau vorgesehen:
Alufolie 7 Mikrometer
Papier 60g/qm
PPF 35 Mikrometer

Bei beiden Ausführungen wurde die Außenlage, nämlich das Papier bzw. die Alufolie, bedruckt und mit einem Überzuglack versehen.

Die monoaxial orientierte Kunststoffolie kann aus folgenden Materialien bestehen:
Polyäthylen
Polypropylen
Polyamid
Polyäthylentherephtalat
Polyvinylchlorid
Polystyrol
Polycarbonat
wobei diese Aufzählung noch weiter fortgeführt werden könnte; wichtig ist nur, daß sich die Kunststoffolie monoaxial orientieren läßt und dabei spleißfähig wird.

Je nach dem Zweck der Verpackung wird dann die geeignete Folie und die übrigen Schichten des Laminates gewählt. Dabei sind auch Kombinationen von mehreren Kunststoffolien denkbar, womit eine durchsichtige Verpackung erzielbar ist.

Die Dicke der monoaxial orientierten Kunststoffolie liegt dabei im Bereich von 10 bis 300 Mikrometer und richtet sich nach den Erfordernissen des zu verpackenden Gutes sowie nach den weiteren Laminatschichten.

Die monoaxial orientierte Kunststoffolie kann dabei auch zwischen den anderen Laminatschichten angeordnet sein. Die Orientierungsrichtung der Kunststoffolie wird dabei so gelegt, daß sie etwa in Umfangsrichtung der Verpackung verläuft. Dies wird dadurch erreicht, daß die Zuschnitte so aus der Materialbahn ausgestanzt werden, daß die Orientierung gemäß den in Fig. 2 eingezeichneten Orientierungslinien 4 verläuft. An dem beim Herstellen der Längsnaht 3 außenliegenden Abschnitt sind zwei Einreißkerben 5 ausgestanzt, die ein verhältnismäßig leichtes Einleiten der Aufreißkraft ermöglichen.

Beim Ausführungsbeispiel nach Fig. 3 ist an dem beim Bilden der Längsnaht außenliegenden Abschnitt des Zuschnittes 12 ein vorstehender Lappen 13 angeformt, der das Einleiten der Aufreißkraft noch erleichtert. Auch hierbei sind zwei Einreißkerben 5 vorgesehen.

Bei beiden Ausführungsbeispielen wird die Aufreißkraft gleichzeitig über die beiden Einreißkerben in die Verpackung eingeleitet. Dabei wird der zwischen den Einreißkerben liegende Abschnitt entlang der beiden in Fig. 1 gestrichelt dargestellten Linien 6 und 7 herausgetrennt, worauf auch der darüberliegende Abschnitt der Verpackung entfernt werden kann. Es ist aber auch möglich, nur eine Einreißkerbe und evtl. einen bis zum oberen Ende reichenden Lappen vorzusehen. Beim Aufreißen wird dann der ganze oberhalb dieser Einreißkerbe liegende Abschnitt entfernt.

Zum Erleichtern des Aufreißens und zum Entfernen des oberen Abschnittes der Verpackung kann - wie in Fig. 1 angedeutet - der obere, durch eine strichpunktierte Linie eingegrenzte Abschnitt 9 der Längsnaht mit verminderter Haftkraft ausgerüstet sein.

Bei allen Ausführungsbeispielen ist am von der Einreißkerbe 5 abgewandten Ende der unteren Aufreißlinie 6 eine dreieckförmige Ausstanzung 8 angeordnet. Damit sind im Bereich der Längsnaht hochstehende Spitzen vermieden, die beim Verzehr der Eiskrem bzw. der Waffeltüte stören würden.

## Patentansprüche

1. Tütenförmige Verpackung, die aus einem flachliegenden Zuschnitt aus einem flexiblen Material gewickelt und entlang einer Längsnaht(3) verschlossen ist, wobei der Zuschnitt(2,12) die Form eines asymmetrischen Kreissegmentes aufweist, wodurch sich beim Wickeln zu einer kegelförmigen Tütenform eine wenigstens annähernd punktförmige Spitze ausbildet, und wobei das flexible Material wenigstens eine Lage enthält, die aus einer monoaxial orientierten Kunststoffolie besteht, deren Orientierungsrichtung (Orientierungslinie 4) etwa in Umfangsrichtung der Verpackung verläuft, und wobei der Material-Zuschnitt(2,12) an dem bei Bildung der Längsnaht(3) außenliegenden Abschnitt wenigstens eine Einreißkerbe(5) aufweist.

2. Tütenförmige Verpackung nach Anspruch 1, **dadurch gekennzeichnet,** daß an dem bei Bildung der Längsnaht(3) außenliegenden Abschnitt des Material-Zuschnittes(2,12) ein vorstehender Lappen(13) angeformt ist.

3. Tütenförmige Verpackung nach Anspruch 2, **dadurch gekennzeichnet,** daß an dem der Spitze der Verpackung zugekehrten Ende des vorstehenden Lappens(13) die Einreißkerbe(5) vorgesehen ist.

4. Tütenförmige Verpackung nach Anspruch 2 oder 3, **dadurch gekennzeichnet,** daß sich der Lappen(13) nur über einen begrenzten Abschnitt der Längsnaht erstreckt, und daß beiderseits des Lappens je eine Einreißkerbe(5) vorgesehen ist.

5. Tütenförmige Verpackung nach einem der vorhergehenden Ansprüche, **dadurch gekennzeichnet,** daß die Längsnaht(3) im oberen, zum Entfernen vorgesehenen Bereich der Verpackung eine verminderte Haftung aufweist.

6. Tütenförmige Verpackung nach einem der vorhergehenden Ansprüche, **dadurch gekennzeichnet,** daß am Ende wenigstens der der Spitze der Verpackung zugekehrten, gedachten Aufreißlinie(6) eine dreieckförmige Ausstanzung(8) vorgesehen ist, und daß die entsprechende Einreißkerbe(5) an dieser gedachten Aufreißlinie ebenfalls dreieckförmig ausgebildet ist.

## Claims

1. Cone-shaped pack, which is wound from a flat blank made from a flexible material and is closed along a longitudinal seam (3), where the blank (2,12) has the shape of an asymmetrical segment of a circle, as a result of which an at least approximately pointed end is formed when the blank is wound into a cone shape, where the flexible material includes at least one layer that consists of a monoaxially oriented plastic film, the direction of orientation (orientation line 4) of which goes approximately around the pack, and where at least one tear notch (5) is provided on the section of the blank (2,12) that is on the outside when the longitudinal seam (3) is produced.

2. Cone-shaped pack according to claim 1, wherein a projecting tab (13) is provided on the section of the blank (2,12) that is on the outside when the longitudinal seam (3) is produced.

3. Cone-shaped pack according to claim 2, wherein the tear notch (5) is provided at the end of the projecting tab (13) facing the point of the pack.

4. Cone-shaped pack according to claim 2 or 3, wherein the tab (13) only extends across a limited section of the longitudinal seam and wherein a tear notch (5) is provided on each side of the tab.

5. Cone-shaped pack according to one of the previous claims, wherein the bond strength of the longitudinal seam (3) is reduced in the top area of the pack that is to be removed.

6. Cone-shaped pack according to one of the previous claims, wherein a triangular cut-out section (8) is provided at the end at least of the theoretical tear line (6) facing the point of the pack and wherein the appropriate tear notch (5) for this theoretical tear line is also triangular.

## Revendications

1. Emballage en forme de cornet, qui est formé d'un enroulement d'un flan déployé de matière souple et qui est fermé le long d'un joint longitudinal (3), le flan (2, 12) ayant la forme d'un segment asymétrique de cercle de manière que, lors de l'enroulement à la forme d'un cornet conique, il se forme une pointe au moins approximativement ponctuelle et la matière souple comprenant au moins une couche formée d'une feuille de matière plastique à orientation mono-axiale et dont la direction de l'orientation (ligne d'orientation 4) est dirigée approximativement dans la direction de la circonférence de l'emballage et la partie du flan de matière (2, 12) située à l'extérieur après formation du joint longitudinal (3) comportant au moins une amorce de déchirure (5).

2. Emballage en forme de cornet selon la revendication 1, caractérisé en ce qu'une languette débordante (13) est venue de découpe sur la partie du flan de matière (2, 13) qui est située à l'extérieur après formation du joint longitudinal (3).

3. Emballage en forme de cornet selon la revendication 2, caractérisé en ce que l'amorce de déchirure (5) est prévue à l'extrémité de la languette débordante (13) qui est tournée vers la pointe de l'emballage.

4. Emballage en forme de cornet selon la revendication 2 ou 3, caractérisé en ce que la languette (13) ne se prolonge que sur une partie limitée du joint longitudinal et en ce qu'une amorce de déchirure (5) est prévue sur chacun des deux côtés de la languette.

5. Emballage en forme de cornet selon l'une des revendications précédentes, caractérisé en ce que le joint longitudinal (3) a une adhérence réduite dans la partie supérieure de l'emballage qui est prévue pour être enlevée.

6. Emballage en forme de cornet selon l'une des revendications précédentes, caractérisé en ce qu'une découpure triangulaire (8) est réalisée par matriçage à l'extrémité d'au moins la ligne imaginaire de déchirure (6) qui est tournée vers la pointe de l'emballage et en ce que l'amorce correspondante de déchirure (5) qui est réalisée sur cette ligne imaginaire de déchirure est également triangulaire.
